# EUROPÄISCHE PATENTSCHRIFT

(11) **EP 2 507 109 B1**
(45) Veröffentlichungstag und Bekanntmachung des Hinweises auf die Patenterteilung: **23.09.2015**
(21) Anmeldenummer: 10773892.4
(22) Anmeldetag: 27.10.2010
(51) Int. Cl.: B61K 1/00

(54) **VERFAHREN ZUM UMLADEN VON FRACHT VON EINEM WAGGON EINES ERSTEN ZUGES AUF EINEN WAGGON EINES ZWEITEN ZUGES WÄHREND DER FAHRT**
METHOD FOR TRANSFERRING FREIGHT FROM A CAR OF A FIRST TRAIN TO A CAR OF A SECOND TRAIN DURING TRAVEL
PROCÉDÉ POUR TRANSBORDER DE LA MARCHANDISE D'UN WAGON D'UN PREMIER TRAIN SUR UN WAGON D'UN SECOND TRAIN PENDANT LE PARCOURS

(30) Priorität: 05.12.2009 DE 102009057228
(43) Veröffentlichungstag der Anmeldung: 10.10.2012
(73) Patentinhaber: Friedrichs, Arno, 95326 Kulmbach (DE)
(72) Erfinder: Friedrichs, Arno, 95326 Kulmbach (DE)
(74) Vertreter: Zimmermann & Partner Patentanwälte mbB
(86) Internationale Anmeldenummer: PCT/EP2010/066206
(87) Internationale Veröffentlichungsnummer: WO 2011/067040

(56) Entgegenhaltungen:
- DE-A1- 2 051 960
- DE-A1- 2 510 248

## Beschreibung

Die Erfindung betrifft ein Verfahren zum Umladen von Fracht von einem Waggon eines ersten Zuges auf einen Waggon eines zweiten Zuges während der Fahrt.

Es ist bekannt, Fracht mittels eines Güterzuges, der eine Vielzahl von Eisenbahnwaggons aufweist, über große Strecken eines Eisenbahn-Streckennetzes zu transportieren. Dabei ist beispielsweise auf jedem der Eisenbahnwaggons ein Container befestigt, innerhalb dessen Fracht gelagert ist. Entlang des Eisenbahn-Streckennetzes ist eine Vielzahl von Umladestationen vorgesehen, an denen Fracht bzw. Container abgeladen und/oder neue Container aufgeladen werden müssen.

Um dieses Abladen bzw. Aufladen von Containern zu bewerkstelligen, erfolgt in der jeweiligen Umladestation ein Abbremsen des Güterzuges bis zum Stillstand, dann ein Abladen von Fracht und/oder ein Aufladen von Fracht unter Verwendung eines Krans. Ist dieses Umladen der Fracht, welches zeitaufwändig ist, beendet, dann kann der Güterzug seine Fahrt zu der nächsten Umladestation des Eisenbahn-Streckennetzes fortsetzen. Dort erfolgt wiederum ein Abbremsen des Güterzuges bis zum Stillstand, ein Abladen von Fracht und ein Aufladen von neuer Fracht, usw..

Durch die Notwendigkeit den Güterzug bei jeder Umladestation bis zum Stillstand abzubremsen, bei stehendem Zug mittels eines Krans ein Umladen von Fracht zu bewerkstelligen und dann den Güterzug erneut auf seine Reisegeschwindigkeit zu beschleunigen, entsteht ein Zeitverlust, der unerwünscht ist. Um diesen Zeitverlust zu vermeiden, wurde bereits ein Umladen von Fracht während der Fahrt vorgeschlagen. Beispielsweise offenbart die US 39 58 512 A ein Umladesystem, bei welchem ein Expresszug während der Fahrt im Bereich einer Umladestation entladen und beladen werden kann. Zu diesem Zweck sind im Bereich der Umladestation parallel zum Schienenpaar, auf welchem der Expresszug fährt, weitere Schienenpaare vorgesehen, auf welchem Zubringer- bzw. Abnehmerzüge fahren. Diese werden während der Fahrt mit dem Expresszug verkoppelt, so dass ein Umladen von Fracht erfolgen kann. Die Verkoppelung erfolgt unter Verwendung von klappbaren Brücken. Zum Umladen der Fracht sind auf Rädern befestigte Frachttransporter vorgesehen, die automatisch, vorzugsweise pneumatisch, über die genannten Brücken transportiert werden können. Mittels des in der US 39 58 512 A beschriebenen Systems können auch Personen von einem Waggon des Expresszuges in einen Zubringer- bzw. Abnehmerzug umsteigen. Nach diesem Umladen von Fracht bzw. dem Umsteigen der Passagiere fährt der Expresszug mit konstanter Geschwindigkeit weiter bis zur nächsten Station, während der Zubringer- bzw. Abnehmerzug bis zum Stillstand abbremst, um Passagiere aus- oder zusteigen zu lassen und/oder Fracht entladen oder beladen zu können.

Aus der DE 25 10 248 A1 sind ein Verfahren und eine Vorrichtung zum Betrieb eines zwangsgeführten Transportsystems bekannt, welches aus zwei unterschiedlichen, auf eigenen Trassen geführten Transporteinrichtungen gebildet ist, wobei eine erste Transporteinrichtung mit einem größeren Fassungsvermögen eine zwischen entfernt liegenden Stationen verkehrende Schnellbahn ist, während eine zweite Transporteinrichtung mit einem kleineren Fassungsvermögen ein zwischen näheren Stationen verkehrender Zubringer ist, und beide Transporteinrichtungen vorzugsweise während der Fahrt derart miteinander kuppelbar sind, dass ein wechselseitiger Austausch insbesondere von Personen zwischen den Transporteinrichtungen möglich ist, wobei die voneinander unabhängig zwangsgeführten Transporteinrichtungen über eine solche Strecke parallel geführt werden, dass die in benachbarter oder übereinanderliegender Anordnung zu kuppelnden Transporteinrichtungen über eine solche Zeitspanne gekuppelt bleiben, dass ein in der ersten und/oder zweiten Transporteinrichtung angeordneter, vorzugsweise für Personentransport geeigneter Container durch ein Schubkolbengetriebe oder dergleichen in die andere Transporteinrichtung derart verbringbar ist, dass ein Umsteigen der Personen vom Container in die andere Transporteinrichtung und/oder umgekehrt möglich ist, wobei nach Verriegelung des oder der Container eine Entkupplung der beiden Transporteinrichtungen erfolgt.

Aus der DE 20 51 960 A1 ist ein durchgehendes Nahverkehrssystem bekannt. Dieses besteht aus umlaufenden Doppelspuren, die aus einer Transportspur und einer Fahrgastwechselspur gebildet sind, die an Stationen vorbeiführen, wobei alle Fahrzeuge auf den Doppelspuren umlaufen und in Transportzüge und Fahrgastwechselzüge unterteilt sind und wobei sich jeder Zug auf seiner jeweiligen Spur jeder Doppelspur bewegt, wobei die Züge unter Abstand einander folgen, jeder Transportzug und jeder Fahrgastwechselzug mit Lauforganen, Leiteinrichtungen, eingebauten Antriebsmitteln, verstellbaren Kupplungen, Einrichtungen zum Verbinden eines Fahrgastwechselzuges mit einem Transportzug sowie Steuereinrichtungen versehen ist, der Unterbau Einrichtungen zur Impulsabgabe und zur Programmierung aufweist, um den Umlauf der Züge zu steuern und das Zusammentreffen der Transportzüge und der Fahrgastwechselzüge zu ermöglichen, ein Fahrgastwechselzug einem Transportzug zwischen zwei Stationen zugeordnet wird und der Transportzug seine Bewegung fortsetzt und eine Station durchläuft, während der Fahrgastwechselzug sich von dem Transportzug am Eingang einer jeder Station löst, um an der Station zu halten, und sich wieder mit einem nachfolgenden Transportzug am Ausgang der Station verbindet, und dass die Fahrgäste von dem Transportzug befördert werden, während der Fahrgastwechselzug den Übergang der Fahrgäste zwischen verschiedenen Transportzügen und den entsprechenden Bahnsteigen erlaubt.

Die Aufgabe der Erfindung besteht darin, ein Verfahren zum Umladen von Fracht von einem Waggon eines ersten Zuges auf einen Waggon eines zweiten Zuges zu verbessern.

Diese Aufgabe wird durch ein Verfahren mit den im Anspruch 1 angegebenen Merkmalen gelöst. Vorteilhafte Ausgestaltungen und Weiterbildungen der Erfindung sind in den abhängigen Ansprüchen angegeben.

Die Vorteile der Erfindung bestehen im Wesentlichen darin, dass dann, wenn das Umladen von Fracht nicht in gewünschter Weise erfolgt ist und/oder die miteinander verkoppelten, auf parallel zueinander verlaufenden Schienenpaaren fahrenden Eisenbahnwaggons nach dem Umladen nicht in gewünschter Weise voneinander entkoppelt wurden, mittels einer Steuereinheit eine Notfallbetriebsart in die Wege geleitet wird, in welcher ein auf dem ersten oder zweiten Schienenpaar fahrender Folgezug auf ein drittes Schienenpaar umgeleitet wird. Durch diese Umleitung eines Folgezuges wird verhindert, dass der Folgezug auf einen der Züge, zu denen die miteinander verkoppelten Waggons gehören, auffährt. Auch wird durch diese Umleitung vermieden, dass der gesamte Fahrbetrieb gestört wird. Insbesondere können Züge, die an der vorliegenden Umladestation keine Fracht ab- oder zuladen müssen, ohne eine Unterbrechung ihres Fahrbetriebes an den stehenden, miteinander verkoppelten Zügen vorbeifahren.

Vorzugsweise werden in dieser Notfallbetriebsart die nebeneinander fahrenden, miteinander verkoppelten Züge zum Stehen gebracht, bevor sich die Schienenpaare, auf denen die Züge fahren, wieder voneinander entfernen.

Vorzugsweise ist die Fahrtstrecke im Bereich einer Umladestation, innerhalb derer die Züge parallel zueinander fahren, in mehrere Streckenabschnitte unterteilt. In einem ersten Streckenabschnitt beschleunigt der Zubringer- bzw. Abnehmerzug bis auf die Geschwindigkeit des Expresszuges. In einem zweiten Streckenabschnitt fahren der Zubringer- bzw. Abnehmerzug und der Expresszug mit übereinstimmender Geschwindigkeit nebeneinander, werden miteinander verkoppelt und es erfolgt eine Umladung der Fracht. Am Anfang eines dritten Streckenabschnittes erfolgt ein Entkoppeln der miteinander verkoppelten Züge und die Übermittlung eines Bestätigungssignals an die Steuereinheit. An einem ersten vorgegebenen Streckenpunkt erfolgt eine Überprüfung seitens der Steuereinheit, ob das Bestätigungssignal eingetroffen ist. Ist dies der Fall, dann erfolgt ein Abbremsen des Zubringer- bzw. Abnehmerzuges bis zum Stillstand, so dass dieser in gewünschter Weise ent- bzw. neu beladen werden kann, während der Expresszug mit unveränderter Geschwindigkeit auf seinem Schienenpaar weiterfährt. Ist das

Bestätigungssignal hingegen nicht eingetroffen, dann wird ein Bremsen der beiden miteinander verkoppelten Züge bis zum Stillstand in die Wege geleitet.

Vorzugsweise sind die miteinander verkoppelten Züge jeweils mit einem GPS-System ausgestattet. Dies erlaubt zu jedem gewünschten Zeitpunkt eine Erfassung der momentanen Position und der momentanen Geschwindigkeit des jeweiligen Zuges. Im Falle eines ordnungsgemäß abgeschlossenen Umladevorgangs und eines ordnungsgemäß vollendeten Entkoppelns der beiden Züge wird der Zubringer- und/oder Abnehmerzug im weiteren Verlauf des dritten Streckenabschnitts bis zum Stillstand abgebremst. Durch eine Überprüfung der Geschwindigkeit des Zubringer- und/oder Abnehmerzuges an einem zweiten vorgegebenen Streckenpunkt kann im Sinne einer zusätzlichen Sicherheit überprüft werden, ob der Zubringer- und/oder Abnehmerzug vom Expresszug entkoppelt ist und seine Geschwindigkeit in gewünschter Weise verringert hat. Ist dies nicht der Fall, dann liegt ein Notfall vor und es wird ein sofortiges Abbremsen des Zubringer- und/oder Abnehmerzuges bzw. beider Züge in die Wege geleitet.

Weitere vorteilhafte Eigenschaften der Erfindung ergeben sich aus deren nachfolgender Erläuterung anhand der Figuren. Es zeigt
- Figur 1: eine Skizze eines Ausführungsbeispiels für ein Streckennetz,
- Figur 2: eine Skizze zur Veranschaulichung des Streckennetzes im Bereich einer Umladestation und
- Figur 3: eine Blockdarstellung eines Ausführungsbeispiels für eine Steuervorrichtung.

Die Figur 1 zeigte eine Skizze eines Ausführungsbeispiels für ein Streckennetz. Auf diesem Streckennetz N1, das in Form einer geschlossenen Schleife ausgebildet ist und zu welchem Umladestationen S1, ..., S7 gehören, fährt ein Expresszug mit konstanter Geschwindigkeit v auf einem ersten Schienenpaar SP1 in Fahrtrichtung R1. Bei normalem, ungestörtem Betrieb behält er diese Geschwindigkeit v auch im Bereich der Umladestationen S1, ..., S7 bei. Der Expresszug, bei welchem es sich um einen Güterzug handelt, weist eine Lokomotive und eine Vielzahl von Waggons auf. Auf jedem oder vielen dieser Waggons befindet sich ein Container, in welchem Fracht gelagert ist. Jeder dieser Container wurde an einer der Umladestationen auf den jeweils zugehörigen Waggon geladen und soll an einer vorgesehenen anderen Umladestation wieder vom Waggon abgeladen werden. Nach diesem Abladen steht der jeweilige Waggon für ein erneutes Beladen mit einem anderen Container zur Verfügung. Das Be- und Entladen der Container im Bereich einer Umladestation wird nachfolgend anhand der Figur 2 näher erläutert.

Diese zeigt eine Skizze zur Veranschaulichung des Streckennetzes im Bereich einer Umladestation, beispielsweise der Umladestation S1. Dort fährt der Expresszug in der Figur 2 von links kommend in Fahrtrichtung R1 in die Umladestation S1 ein und gelangt dort an eine Weiche W1. Im normalen, ungestörten Betrieb ist diese Weiche W1 derart eingestellt, dass der Expresszug auf dem Schienenpaar SP1 verbleibt und schließlich über eine Weiche W2 die Umladestation S1 in der Figur 2 nach rechts verlässt. Er fährt im gesamten Bereich dieser Umladestation S1 mit der vorgegebenen konstanten Geschwindigkeit v.

Weiterhin ist im Bereich der Umladestation S1 ein lokales Streckennetz N2 vorgesehen, welches in Form einer geschlossenen Schleife ausgebildet ist. Auf diesem Streckennetz N2 fährt ein Zubringer- und/oder Abnehmerzug auf einem zweiten Schienenpaar SP2 in Fahrtrichtung R2. Der Zubringer- und/oder Abnehmerzug weist ebenfalls eine Lokomotive und eine Vielzahl von Waggons auf. Vorzugsweise stimmt die Anzahl der Waggons des Zubringer- und/oder Abnehmerzuges mit der Anzahl der Waggons des Expresszuges überein. Im Bereich des Streckennetzes N2 ist eine Be- und Entladestation BES vorgesehen, an welcher der Zubringer- und/oder Abnehmerzug im stillstehenden Zustand mittels eines Krans be- und entladen werden kann.

Des weiteren weist das Streckennetz N2 einen Bereich auf, in welchem das Schienenpaar SP2 dem Schienenpaar SP1 unmittelbar benachbart ist und parallel zu diesem verläuft. In diesem Bereich sind Streckenabschnitte A1, A2 und A3 vorgesehen.

Im Streckenabschnitt A1 erfolgt eine Beschleunigung des Zubringer- bzw. Abnehmerzuges derart, dass er am Ende des Streckenabschnitts A1 dieselbe Geschwindigkeit v hat, mit welcher der Expresszug auf dem Schienenpaar SP1 neben ihm fährt. Dabei befindet sich jeweils ein Waggon des Zubringer- und/oder Abnehmerzuges, der auf dem Schienenpaar SP2 fährt, seitlich neben einem Waggon des Expresszuges, der auf dem Schienenpaar SP1 fährt.

Dies ist Voraussetzung dafür, dass zu Beginn des Streckenabschnittes A2 nebeneinander fahrende Waggons miteinander verkoppelt werden können. Zu diesem Zweck werden beispielsweise Bolzen des Zubringer- und/oder Abnehmerzuges in jeweils zugehörige Bolzenaufnahmen des Expresszuges eingeschoben. Ist das Einschieben dieser Bolzen in die Bolzenaufnahmen erfolgt, dann wird dies mittels eines Detektors in der jeweiligen Bolzenaufnahme detektiert und an eine Steuereinheit gemeldet. Diese leitet dann ein Umladen der für die Umladestation S1 vorgesehenen Container von den Waggons des Expresszuges auf die zugehörigen Waggons des Zubringer- und/oder Abnehmerzuges in die Wege. Ist dieses Umladen erfolgreich zu Ende geführt, dann wird dies wiederum mittels eines Detektors erfasst und der Steuereinheit in Form eines Bestätigungssignals gemeldet. Diese sorgt dann dafür, dass die miteinander gekoppelten Waggons voneinander entkoppelt werden. Auch dieses Entkoppeln wird mittels eines Detektors erfasst und der Steuereinheit in Form eines Bestätigungssignals übermittelt.

Die Länge des Streckenabschnittes A2 ist derart dimensioniert, dass die Verkopplung der Waggons, die Umladung der Container und die nachfolgende Entkopplung der Waggons bei Berücksichtigung der Geschwindigkeit v der Züge am Ende des Streckenabschnitts A2 beendet sein müssen.

Hat der Zubringer- und/oder Abnehmerzug den am Ende des Streckenabschnittes A2 liegenden Streckenpunkt P1 erreicht und ist der Steuereinheit bis zu diesem Zeitpunkt das Bestätigungssignal über das erfolgreiche fertiggestellte Umladen und/oder das Bestätigungssignal über das erfolgreich durchgeführte Entkoppeln der Waggons nicht übermittelt worden, dann leitet die Steuereinheit eine Notfallbetriebsart in die Wege.

In dieser Notfallbetriebsart übermittelt die Steuereinheit den miteinander verkoppelten Waggons bzw. deren Lokomotiven ein Befehlssignal, auf Grund dessen die nebeneinander fahrenden, miteinander verkoppelten Züge bis zum Stillstand abgebremst werden. Dieses Abbremsen erfolgt derart, dass die miteinander verkoppelten Züge spätestens am Ende des Streckabschnitts A3 zum Stehen kommen, d. h. bevor sich das Schienenpaar SP2 wieder vom Schienenpaar SP1 entfernt.

Ferner übermittelt die Steuereinheit in der Notfallbetriebsart den Weichen W1 und W2 ein Steuersignal. Die Weiche W1 wird durch dieses Steuersignal derart umgestellt, dass ein auf dem Schienenpaar SP1 in den Bereich der Umladestation S1 einfahrender nachfolgender Expresszug über die Weiche W1 auf ein Schienenpaar SP3 umgeleitet wird. Die Weiche W2 wird durch das ihr zugeführte Steuersignal derart umgestellt, dass ein auf das Schienenpaar SP3 umgeleiteter Zug über die Weiche W2 wieder auf das Schienenpaar SP1 geleitet wird und dort seine Fahrt zur nächsten Umladestation fortsetzen kann.

Eine bevorzuge Ausführungsform der Erfindung besteht darin, die Geschwindigkeit zumindest des Zubringer- und/oder Abnehmerzuges mittels eines GPS-Systems zu überwachen. Dies erhöht im Falle einer nicht erfolgreich durchgeführten Entkopplung beider Züge die Sicherheit der Einleitung von Notfallmaßnahmen. Bei ordnungsgemäß durchgeführter Entkopplung wird der Zubringer- und/oder Abnehmerzug bereits im Bereich des Streckenabschnittes A3 abgebremst, so dass er eine vorgegebene Maximalgeschwindigkeit unterschreitet, die beispielsweise v/2 beträgt. Wird durch das GPS-System ermittelt, dass die Geschwindigkeit des Zubringer- und/oder Abnehmerzuges beispielsweise am Streckenpunkt P2, der in Fahrtrichtung gesehen hinter dem Streckenpunkt P1 liegt, größer ist als die vorgegebene Maximalgeschwindigkeit, dann wird im Rahmen der Notfallbetriebsart ein Bremsen des Expresszuges und des Zubringer- und/oder Abnehmerzuges in die Wege geleitet. Dadurch wird verhindert, dass im Falle einer fehlerhaften Übermittlung eines Bestätigungssignals für eine erfolgreiche Umladung und/oder eine erfolgreiche Entkopplung ein Unfall mit hohem Schaden entstehen kann.

Die Figur 3 zeigt eine Blockdarstellung eines Ausführungsbeispiel für eine Steuervorrichtung gemäß der Erfindung.

Die dargestellte Steuervorrichtung weist eine Steuereinheit SE auf, die einen Funkempfänger FE, eine Recheneinheit RE und einen Funksender FS umfasst. Die mittels des Funkempfängers FE empfangenen Funksignale werden der Recheneinheit RE zugeführt und in dieser ausgewertet. Die Recheneinheit RE stellt an ihrem Ausgang Steuersignale bereit, die dem Funksender FS zugeführt werden. Dieser wandelt die Steuersignale in Funksignale um, die ausgestrahlt werden. Die Steuereinheit SE ist beispielsweise in der Be- und Entladestation BES der Umladestation S1 angeordnet.

Die gezeigte Steuervorrichtung weist des weiteren einen Verkopplungsdetektor VKD, einen Umladedetektor ULD, ein erstes GPS-System GPS1, ein zweites GPS-System GPS2 und einen Entkopplungsdetektor EKD auf.

Der Verkopplungsdetektor VKD ist beispielsweise Bestandteil des auf dem Schienenpaar SP1 fahrenden Expresszuges. Er ist dazu vorgesehen, ein Verkopplungsbestätigungssignal B1 bereitzustellen, wenn die Verkopplung der Waggons erfolgreich durchgeführt wurde, und dieses Verkopplungsbestätigungssignal B1 über Funk an den Funkempfänger FE der Steuereinheit SE zu übertragen.

Der Umladedetektor ULD ist beispielsweise Bestandteil des auf dem Schienenpaar SP2 fahrenden Zubringer- und/oder Abnehmerzuges. Er ist dazu vorgesehen, ein Umladebestätigungssignal B2 bereitzustellen, wenn der Umladevorgang erfolgreich durchgeführt wurde, und dieses Umladebestätigungssignal B2 über Funk an den Funkempfänger FE der Steuereinheit SE zu übertragen.

Das erste GPS-System GPS1 ist Bestandteil des auf dem Schienenpaar SP2 fahrenden Zubringer- und/oder Abnehmerzuges. Es ist dazu vorgesehen, Informationen über die momentane Position und die momentane Geschwindigkeit des Zubringer- und/oder Abnehmerzuges bereitzustellen und diese Informationen in Form von Funksignalen B3 an den Funkempfänger FE der Steuereinheit SE zu übertragen.

Das zweite GPS-System GPS2 ist Bestandteil des auf dem Schienenpaar SP1 fahrenden Expresszuges. Es ist dazu vorgesehen, Informationen über die momentane Position und die momentane Geschwindigkeit des Expresszuges bereitzustellen und diese Informationen in Form eines Funksignals B4 an den Funkempfänger FE der Steuereinheit SE zu übertragen.

Der Entkopplungsdetektor EKD ist beispielsweise Bestandteil des auf dem Schienenpaar SP2 fahrenden Zubringer- und/oder Abnehmerzuges. Er ist dazu vorgesehen, ein Entkopplungsbestätigungssignal B5 bereitzustellen, wenn der Entkopplungsvorgang erfolgreich durchgeführt wurde, und dieses Entkopplungsbestätigungssignal B5 über Funk an den Funkempfänger FE der Steuereinheit SE zu übertragen.

Die Steuereinheit SE überwacht unter Auswertung der ihr zugeführten Funksignale einen ordnungsgemäßen Betrieb der Umladestation S1.

Dazu gehört eine Überwachung der Geschwindigkeit des auf dem Schienenpaar SP2 fahrenden Zubringer- und/oder Abnehmerzuges im Streckenabschnitt A1 unter Berücksichtigung der von den GPS-Systemen GPS1 und GPS2 bereitgestellten Informationen über die Positionen und die Geschwindigkeiten des Expresszuges und des Zubringer- und/oder Abnehmerzuges. Ziel dieser Überwachung ist es, die Geschwindigkeit des Zubringer- und/ oder Abnehmerzuges derart zu steuern, dass am Ende des Streckenabschnittes A1 der auf dem Schienenpaar SP1 fahrende Expresszug und der auf dem Schienenpaar SP2 fahrende Zubringer- und/oder Abnehmerzug mit derselben Geschwindigkeit v nebeneinander fahren und die Verkopplung der nebeneinander fahrenden Züge bzw. der nebeneinander fahrenden Waggons der beiden Züge erfolgreich abgeschlossen ist. Steuersignale, die die Geschwindigkeit des Zubringer- und/oder Abnehmerzuges in jeweils notwendiger Weise steuern, werden von der Recheneinheit RE bereitgestellt und vom Funksender FS in Form von Steuersignalen s1 an die Lokomotive des Zubringer- und/oder Abnehmerzuges ZAZ übertragen.

Das Bestätigungssignal B1 über die erfolgte Verkopplung wird der Steuereinheit SE in Form eines Funksignals vom Verkopplungsdetektor VKD bereitgestellt.

Des weiteren überwacht die Steuereinheit SE die im Streckenabschnitt A2 erfolgende Umladung der Fracht zwischen den nebeneinander fahrenden Waggons unter Berücksichtigung der von den GPS-Systemen GPS1 und GPS2 bereitgestellten Informationen über die momentanen Geschwindigkeiten und die momentanen Positionen des Expresszuges und des Zubringer- und/oder Abnehmerzuges. Dazu gehört eine Freigabe der Umladung von Fracht, wobei diese Umladung in den einzelnen Waggons nach Empfang eines jeweiligen Freigabesignals automatisch beispielsweise mittels hydraulischer Verschiebeeinrichtungen vorgenommen wird. Nach erfolgreichem Abschluss der Umladevorgänge wird vom Umladedetektor ULD über Funk ein Bestätigungssignal B2 an die Steuereinheit SE übertragen. Die Länge des Streckenabschnittes A2 ist derart gewählt, dass die Umladevorgänge bei ordnungsgemäßem Verlauf am Ende des Streckenabschnitts A2 fertiggestellt sind. Ein ordnungsgemäßer Verlauf der Umladevorgänge wird von der Steuereinheit SE dann erkannt, wenn das Bestätigungssignal B2 spätestens dann bei der Steuereinheit SE eingetroffen ist, wenn der Expresszug und der mit diesem verkoppelte Zubringer- und/oder Abnehmerzug den Streckenpunkt P1 passieren, der am Ende des Streckenabschnitts A2 vorgesehen ist.

Ferner überwacht die Steuereinheit SE die im Streckenabschnitt A3 erfolgende Entkopplung der beiden Züge unter Berücksichtigung der von den GPS-Systemen GPS1 und GPS2 bereitgestellten Informationen über die momentanen Geschwindigkeiten und die momentanen Positionen des Expresszuges und des Zubringer- und/oder Abnehmerzuges. Zu diesem Zweck erfolgt durch die Steuereinheit SE die Ausgabe eines Entkopplungsfreigabesignals. Dieses Entkopplungsfreigabesignal wird von der Steuereinheit SE bereitgestellt, wenn die nebeneinander fahrenden Züge den Streckenpunkt P1 erreicht haben und der Steuereinheit das Umladebestätigungssignal B2 rechtzeitig zugegangen ist. Das Entkopplungsfreigabesignal wird von der Recheneinheit RE bereitgestellt und vom Funksender FE in Form eines Funksignals entweder den miteinander verkoppelten Waggons direkt oder über deren jeweilige Lokomotive zugeleitet. Ist die Entkopplung erfolgreich abgeschlossen, dann wird dies vom Entkopplungsdetektor EKD, der auf einem der beiden Züge vorgesehen ist, detektiert und in Form eines Funksignals B5 an die Steuereinheit SE übertragen. Diese leitet daraufhin ein Abbremsen des auf dem Schienenpaar SP2 fahrenden Zubringer- und/oder Abnehmerzuges in die Wege, so dass sich dessen Geschwindigkeit nach der Entkopplung der beiden Züge schnell verringert. Passiert der Zubringer- und/oder Abnehmerzug den in Fahrtrichtung R2 hinter dem Streckenpunkt P1 liegenden Streckenpunkt P2, dann kontrolliert die Steuereinheit SE durch Auswertung der vom GPS-System GPS2 bereitgestellten Informationen über die momentane Geschwindigkeit und die momentane Position des Zubringer- und/oder Abnehmerzuges, ob sich die Geschwindigkeit des Zubringer- und/oder Abnehmerzuges nach der Entkopplung der beiden Züge in gewünschter Weise verringert hat. Ist dies der Fall, dann erkennt die Steuereinheit SE, dass ein ordnungsgemäßer Betrieb vorliegt und steuert das weitere Abbremsen des Zubringer- und/oder Abnehmerzuges derart, dass dieser in der Be- und Entladestation BES in gewünschter Weise zum Stehen kommt, um dort entladen und neu beladen werden zu können. Des weiteren gibt die Steuereinheit im Falle des Erkennens eines ordnungsgemäßen Betriebes auch die Weiterfahrt des Expresszuges mit der vorgegebenen konstanten Geschwindigkeit v frei.

Treten jedoch beim Umladevorgang und/oder beim Entkoppeln der beiden Züge Probleme auf, so dass zumindest einer dieser beiden Vorgänge nicht erfolgreich abgeschlossen werden kann, dann wird vom Umladedetektor ULD bzw. vom Entkopplungsdetektor EKD kein Bestätigungssignal bereitgestellt. Das Ausbleiben dieses bzw. dieser Bestätigungssignale wird von der Steuereinheit SE erkannt, die als Reaktion auf dieses Ausbleiben eines Bestätigungssignals eine Notfallbetriebsart in die Wege leitet, um ein Auftreten von Folgeschäden zu vermeiden.

Stellt die Steuereinheit SE beispielsweise fest, dass zwar der Umladevorgang erfolgreich abgeschlossen werden konnte, nicht aber der Entkopplungsvorgang, dann sendet die Steuereinheit SE Funksignale s1 und s2 an die Lokomotiven der beiden Züge aus, die als Reaktion auf diese Funksignale die beiden Züge gleichmäßig abbremsen, so dass diese noch innerhalb des Streckenabschnittes A3 zum Stillstand kommen. Dadurch wird verhindert, dass die beiden Züge noch miteinander verkoppelt sind, wenn sich die beiden Schienenpaare wieder voneinander entfernen. Vorzugsweise sendet die Steuereinheit bei nicht erfolgreich abgeschlossener Entkopplung des weiteren Funksignale s3 und s4 aus. Durch das Funksignal s3 wird ein Stellglied angesteuert, das der Weiche W1 zugeordnet ist und die Weiche W1 nach Empfang des Funksignals s3 derart umstellt, das ein auf dem ersten Schienenpaar SP1 die Umladestation S1 erreichender Nachfolgezug auf ein drittes Schienenpaar SP3 umgeleitet wird, welches im Bereich der Umladestation S1 zum größten Teil parallel zum ersten Schienenpaar SP1 verläuft.

Durch das Funksignal s4 wird ein Stellglied angesteuert, das der Weiche W2 zugeordnet ist und die Weiche W2 nach Empfang des Funksignals s4 derart umstellt, dass ein auf das dritte Schienenpaar SP3 umgeleiteter Folgezug wieder auf das erste Schienenpaar SP1 zurückgeleitet wird. Durch diese Maßnahmen wird erreicht, dass ein auf dem Schienenpaar SP1 nachfolgender Zug im Bereich der Umladestation S1 umgeleitet wird, so dass er zum einen nicht auf den im Streckenabschnitt A3 des ersten Schienenpaares SP1 zum Stillstand gebrachten Expresszug auffährt und zum anderen nicht in unnötiger Weise warten muss, bis die im Bereich der Umladestation S1 aufgetretenen Probleme beseitigt sind. Dies ist insbesondere dann von Vorteil, wenn der nachfolgende Zug in der Umladestation S1 weder Fracht abladen noch Fracht aufnehmen muss.

Stellt die Steuereinheit SE hingegen fest, dass das Umladebestätigungssignal nicht rechtzeitig eingegangen ist, dann unterlässt sie ein Aussenden eines Entkopplungsfreigabesignals und sendet ebenso wie beim vorstehend beschriebenen Ausführungsbeispiel Funksignale s1 und s2 aus, auf Grund welcher die beiden miteinander verkoppelten Züge im Streckenbereich A3 bis zum Stillstand abgebremst werden. Auch bei diesem Ausführungsbeispiel besteht eine vorteilhafte Weiterbildung darin, die Weichen W1 und W2 derart umzustellen, dass ein Folgezug über das dritte Schienenpaar SP3 umgeleitet wird.

Bei einem Verfahren gemäß der Erfindung wird nach alledem der Betrieb innerhalb einer Umladestation von einer Steuereinheit überwacht. Beim Erkennen von Störungen eines ordnungsgemäßen Betriebes, insbesondere bei Störungen, die bei der Umladung von Fracht auftreten, und bei Störungen, die beim Entkoppeln der miteinander verkoppelten Züge auftreten, leitet die Steuereinheit automatisch eine Notlaufbetriebsart in die Wege, um Folgeschäden zu vermeiden. Insbesondere erfolgt in dieser Notfallbetriebsart ein Stoppen der miteinander verkoppelten Züge, bevor sich deren Schienenpaare wieder voneinander entfernen, und eine Umstellung von Weichen derart, dass ein in der Umladestation eintreffender Folgezug im Bereich der Umladestation auf ein Umgehungsschienenpaar geleitet wird. Um der Steuereinheit diese Überwachung zu ermöglichen, werden ihr Bestätigungssignale zugeführt, die den erfolgreichen Abschluss des Umladevorganges und den erfolgreichen Abschluss des Entkopplungsvorganges melden. Bleibt mindestens eines dieser Bestätigungssignal aus, dann erkennt die Steuereinheit eine Störung im Betrieb der Umladestation und leitet die oben beschriebene Notfallbetriebsart ein. Vorzugsweise werden der Steuereinheit zum Zwecke der Überwachung auch weitere Funksignale zugeführt, zu welchen ein eine erfolgte Verkopplung der Züge anzeigendes Bestätigungssignal sowie von GPS-Systemen abgeleitete Informationen gehören, wobei letztere Informationen Auskunft über die momentanen Positionen der am Umladevorgang beteiligen Züge und über deren momentanen Geschwindigkeiten geben.

Alternativ zu einer Übertragung von Funksignalen kann die Kommunikation zwischen der Steuereinheit SE und den anderen in der Figur 3 gezeigten Bauteilen auch über das in den Figuren nicht dargestellte Antriebsstromnetz der Züge erfolgen.

Eine weitere, nicht in den Figuren dargestellte Ausführungsform der Erfindung besteht darin, links und rechts neben dem Expresszug jeweils einen Zubringer- bzw. Abnehmerzug fahren zu lassen. Bei dieser weiteren Ausführungsform besteht beispielsweise die Möglichkeit, die gesamte Fracht des Expresszuges auf einen der beiden neben ihm fahrenden Züge umzuladen und danach den Expresszug mit neuer Fracht vom anderen der beiden neben ihm fahrenden Züge zu beladen. Bei dieser weiteren Ausführungsform der Erfindung ist die Menge der umladbaren Fracht wesentlich größer als bei der anhand der Figuren beschriebenen Ausführungsform, bei welcher lediglich ein Zubringer- bzw. Abnehmerzug vorgesehen ist.

## Patentansprüche

1. Verfahren zum Umladen von Fracht von einem Waggon eines ersten Zuges auf einen Waggon eines zweiten Zuges, bei welchem
- der erste Zug mit vorgegebener konstanter Geschwindigkeit auf einem ersten Schienenpaar fährt,
- der zweite Zug mit der vorgegebenen konstanten Geschwindigkeit auf einem zweiten, parallel zum ersten Schienenpaar angeordneten zweiten Schienenpaar fährt,
- die beiden Waggons während der Fahrt miteinander verkoppelt werden,
- nach der Verkoppelung der beiden Waggons während der Fahrt ein Umladen von Fracht vom Waggon des einen Zuges auf den Waggon des anderen Zuges vorgenommen wird,
- nach erfolgtem Umladen während der Fahrt ein Entkoppeln der Waggons vorgenommen wird,
- mittels einer Steuereinheit (SE) überwacht wird, ob das Umladen der Fracht und das Entkoppeln der Waggons erfolgreich durchgeführt werden, und
- die Steuereinheit (SE) bei nicht erfolgreich durchgeführtem Umladen oder nicht erfolgreich durchgeführtem Entkoppeln der Waggons eine Notfallbetriebsart in die Wege leitet,
**dadurch gekennzeichnet, dass**
die Steuereinheit (SE) in der Notfallbetriebsart einen auf dem ersten Schienenpaar oder dem zweiten Schienenpaar fahrenden Folgezug auf ein drittes Schienenpaar (SP3) umleitet.

2. Verfahren nach Anspruch 1, **dadurch gekennzeichnet, dass** der Steuereinheit (SE) bei erfolgreich durchgeführter Umladung der Fracht ein Umladebestätigungssignal (B2) zugeführt wird und die Steuereinheit (SE) beim Ausbleiben des Umladebestätigungssignals die Notlaufbetriebsart in die Wege leitet.

3. Verfahren nach Anspruch 1 oder 2, **dadurch gekennzeichnet, dass** der Steuereinheit (SE) bei erfolgreich durchgeführter Entkopplung der Waggons ein Entkopplungsbestätigungssignal (B5) zugeführt wird und die Steuereinheit (SE) beim Ausbleiben des Entkopplungsbestätigungssignals die Notlaufbetriebsart in die Wege leitet.

4. Verfahren nach einem der vorhergehenden Ansprüche, **dadurch gekennzeichnet, dass** die Steuereinheit (SE) die Notfallbetriebsart dann in die Wege leitet, wenn einer der Züge oder einer der verkoppelten Waggons einen vorgegebenen Streckenpunkt (P1) erreicht hat und das Bestätigungssignal noch nicht an die Steuereinheit (SE) übermittelt wurde.

5. Verfahren nach einem der vorhergehenden Ansprüche, **dadurch gekennzeichnet, dass** die Steuereinheit (SE) die Notfallbetriebsart über Funk oder über das Antriebsnetz der Züge in die Wege leitet.

6. Verfahren nach einem der vorhergehenden Ansprüche,
**dadurch gekennzeichnet, dass** die Steuereinheit (SE) in der Notfallbetriebsart die miteinander verkoppelten Waggons zum Stehen bringt.

7. Verfahren nach einem der vorhergehenden Ansprüche, **dadurch gekennzeichnet, dass** der Steuereinheit (SE) Informationen über die momentane Position und die momentane Geschwindigkeit des ersten und/oder zweiten Zuges zugeführt werden.

8. Verfahren nach Anspruch 7, **dadurch gekennzeichnet, dass** der Steuereinheit (SE) die Informationen über die momentane Position und die momentane Geschwindigkeit des ersten und/oder zweiten Zuges von einem GPS-System (GPS1, GPS2) zugeführt werden.

9. Verfahren nach Anspruch 7 oder 8, **dadurch gekennzeichnet, dass** die Steuereinheit (SE) die Geschwindigkeit mindestens eines der Züge anhand der ihr zugeführten Informationen überwacht und den Zug zum Stehen bringt, wenn die Geschwindigkeit des Zuges an einem vorgegebenen Streckenpunkt (P2) größer ist als eine erlaubte Maximalgeschwindigkeit.

## Claims

1. Method for transferring freight from a car of a first train to a car of a second train, in which:
- the first train travels at a predetermined constant speed on a first rail pair,
- the second train travels at the predetermined constant speed on a second rail pair arranged parallel to the first rail pair,
- the two cars are coupled together during the travel,
- after coupling of the two cars during travel a transfer of freight from the car of one train to the car of the other train is undertaken,
- after transfer has been carried out during the travel a decoupling of the cars is undertaken,
- it is monitored by means of a control unit (SE) whether the transfer of the freight and the decoupling of the cars have been carried out successfully and
- in the case of a transfer carried out unsuccessfully or decoupling of the cars carried out unsuccessfully the control unit (SE) brings into effect an emergency mode of operation,
**characterised in that** the control unit (SE) in the emergency mode of operation diverts a following train travelling on the first rail pair or the second rail pair to a third rail pair (SP3).

2. Method according to claim 1, **characterised in that** the control unit (SE) in the case of successful transfer of the freight is supplied with a transfer confirmation signal (B2) and the control unit (SE) in the case of absence of the transfer confirmation signal places the emergency mode of operation into effect.

3. Method according to claim 1 or 2, **characterised in that** the control unit (SE) in the case of successful decoupling of the cars is supplied with a decoupling confirmation signal (B5) and the control unit (SE) in the absence of the decoupling confirmation signal places the emergency mode of operation into effect.

4. Method according to any one of the preceding claims, **characterised in that** the control unit (SE) places the emergency mode of operation into effect when one of the trains or one of the coupled cars has reached a predetermined line point (P1) and the confirmation signal has still not been communicated to the control unit (SE).

5. Method according to any one of the preceding claims, **characterised in that** the control unit (SE) brings the emergency mode of operation into effect by way of radio or by way of the drive system of the trains.

6. Method according to any one of the preceding claims, **characterised in that** the control unit (SE) brings the intercoupled cars to a stop in the emergency mode of operation.

7. Method according to any one of the preceding claims, **characterised in that** data about the instantaneous position and the instantaneous speed of the first and/or second train are supplied to the control unit (SE).

8. Method according to claim 7, **characterised in that** the data about the instantaneous position and the instantaneous speed of the first and/or second train are supplied to the control unit (SE) by a GPS system (GPS1, GPS2).

9. Method according to claim 7 or 8, **characterised in that** the control unit (SE) monitors the speed of at least one of the trains on the basis of the data supplied to the control unit and brings the train to a stop if the speed of the train at a predetermined line point (P2) is greater than a permitted maximum speed.

## Revendications

1. Procédé servant à transborder de la marchandise d'un wagon d'un premier train sur un wagon d'un deuxième train, dans le cadre duquel
- le premier train circule à une vitesse constante prédéfinie sur une première paire de rails,
- le deuxième train circule à la vitesse constante prédéfinie sur une deuxième paire de rails disposée de manière parallèle par rapport à la première paire de rails,
- les deux wagons sont couplés l'un à l'autre au cours du trajet,
- un transbordement de la marchandise est effectué du wagon du premier train sur le wagon de l'autre train après le couplage des deux trains au cours du trajet,
- un découplage des wagons est effectué une fois le transbordement réalisé au cours du trajet,
- on surveille au moyen d'une unité de commande (SE) si le transbordement de la marchandise et le découplage des wagons sont exécutés avec réussite, et
- l'unité de commande (SE) met en place un mode de fonctionnement d'urgence en cas d'échec du transbordement ou en cas d'échec du découplage des wagons,
**caractérisé en ce que**
l'unité de commande (SE) dévie, lors du mode de fonctionnement d'urgence, un train suivant circulant sur la première paire de rails ou sur la deuxième paire de rails sur une troisième paire de rails (SP3).

2. Procédé selon la revendication 1, **caractérisé en ce qu'**un signal de confirmation de transbordement (B2) est amené à l'unité de commande (SE) en cas de réussite du transbordement de la marchandise, et **en ce que** l'unité de commande (SE) met en place le mode de fonctionnement d'urgence en l'absence du signal de confirmation de transbordement.

3. Procédé selon la revendication 1 ou 2, **caractérisé en ce qu'**un signal de confirmation de découplage (B5) est amené à l'unité de commande (SE) en cas de réussite du découplage des wagons, et **en ce que** l'unité de commande (SE) met en place le mode de fonctionnement d'urgence en l'absence du signal de confirmation de découplage.

4. Procédé selon l'une quelconque des revendications précédentes, **caractérisé en ce que** l'unité de commande (SE) met alors en place le mode de fonctionnement d'urgence lorsqu'un des trains ou un des wagons couplés a atteint un point de parcours (P1) prédéfini et lorsque le signal d'actionnement n'a pas encore été transféré à l'unité de commande (SE).

5. Procédé selon l'une quelconque des revendications précédentes, **caractérisé en ce que** l'unité de commande (SE) met en place le mode de fonctionnement d'urgence par radio ou par l'intermédiaire du réseau d'entraînement des trains.

6. Procédé selon l'une quelconque des revendications précédentes, **caractérisé en ce que** l'unité de commande (SE) immobilise, dans le mode de fonctionnement d'urgence, les wagons couplés les uns aux autres.

7. Procédé selon l'une quelconque des revendications précédentes, **caractérisé en ce que** des informations concernant la position actuelle et la vitesse actuelle du premier et/ou du deuxième train sont amenées à l'unité de commande (SE).

8. Procédé selon la revendication 7, **caractérisé en ce que** les informations concernant la position actuelle et la vitesse actuelle du premier et/ou du deuxième train sont amenées par un système GPS (GPS1, GPS2) à l'unité de commande (SE).

9. Procédé selon la revendication 7 ou 8, **caractérisé en ce que** l'unité de commande (SE) surveille la vitesse d'au moins un des trains à l'aide des informations qui lui sont amenées et immobilise le train lorsque la vitesse du train en un point du parcours (P2) prédéfini est supérieure à une vitesse maximale tolérée.
